# EUROPÄISCHE PATENTSCHRIFT

(11) **EP 0 648 310 B1**
(45) Veröffentlichungstag und Bekanntmachung des Hinweises auf die Patenterteilung: **30.07.1997**
(21) Anmeldenummer: 94915108.8
(22) Anmeldetag: 23.04.1994
(51) Int. Cl.: E06B 3/30, E06B 3/58, E06B 7/23

(54) **VERBUNDPROFIL**
COMPOSITE SECTION
PROFILE COMPOSITE

(30) Priorität: 28.04.1993 IT BZ930019; 29.04.1993 IT BZ930020
(43) Veröffentlichungstag der Anmeldung: 19.04.1995
(73) Patentinhaber: Gasser, Erwin, I-39030 San Lorenzo di Sebato (IT); Mair, Reinhard, I-39031 Brunico (IT)
(72) Erfinder: Gasser, Erwin, I-39030 San Lorenzo di Sebato (IT); Mair, Reinhard, I-39031 Brunico (IT)
(74) Vertreter: Oberosler, Ludwig
(86) Internationale Anmeldenummer: EP9401273
(87) Internationale Veröffentlichungsnummer: WO9425716

(56) Entgegenhaltungen:
- EP-A- 0 503 851
- WO-A-91/10801
- WO-A-93/06329
- AT-B- 387 259
- DE-A- 3 203 253
- DE-A- 3 245 066
- DE-U- 8 717 454
- GB-A- 2 055 937
- NUOVA FINESTRA, Bd.14, Nr.4, April 1993, MILANO, IT Seite 39, XP368223 '"Wood" come legno, "al" come alluminio'

## Beschreibung

Es sind für die Fertigung von Tür- und Fensterrahmen Verbundprofile bekannt welche vorrangig, zwecks Unterbrechung von Kältebrücken zwischen dem der Witterung ausgesetzten Profilteil und dem der Wohn- und/oder Arbeitstemperatur ausgesetzten Profilteil, entwickelt worden sind. Außer besonderer Ausführungsformen dieser Verbundprofile werden auch unterschiedliche Materialeigenschaften genutzt um besondere ästhetische Effekte und/oder mehr Komfort zu erzielen; zu dieser Art von Verbundprofilen zählen jene welche aus einem Metallteil und einem Holzteil bestehen, wobei diese zwei Teile, zum Beispiel durch Schaumstoff oder extrudierte Kunststoffprofile, verbunden sind. Insbesondere diese letzte Art von Verbundprofile ist aus den IT-1 240 660, IT-1 242 273, IT-1 242 275 (Gasser Metallbau des Gasser Erwin) bekannt und löst bereits das Problem des unterschiedlichen Wärmeausdehnungskoeffizienten der verschiedenen Werkstoffe welche das Verbundprofil bilden, wobei vor allem das Bedürfnis einer Querverschiebung mit Rückstelleffekt in die parallele Lage zwischen den Komponenten, berücksichtigt wird. Die bekannten Systeme sehen jedoch nicht die Lösung folgender Probleme vor: die Schaffung eines dichten, vollständig isolierten Zwischenraumes zwischen Stockrahmen und Flügelrahmen; die nachfolgende Abmontage und Austauschmöglichkeit des Metallteiles; die Anbringung von, in Gehrung geschnittenen, Glasleisten; dem vollständigen Schutz des, dem Zwischenraum zwischen Stockrahmen und Flügelrahmen, zugekehrten Holzteiles mit der Möglichkeit in diesem Bereich eine Dichtung vorzusehen.

Diese ungelösten Probleme bewirken die Kondenswasserbildung, insbesondere im Zwischenraum zwischen Stockrahmen und Flügelrahmen, Verformungsprobleme wegen eines unzulänglichen Rückstellsystems und Veränderungen sowie Schimmelbildung am Holzteil welcher der Kaltluft und der Kondenswasserbildung ausgesetzt ist.

Die Erfindung stellt sich die Aufgabe ein Verbundprofil der eingangs beschriebenen Art zu schaffen, welches derart aufgebaut ist, daß die oben aufgezählten Nachteile beseitigt werden, wobei sich die Möglichkeit bietet die Herstellungskosten der Profile und die Montagearbeit an den Rahmen einzuschränken und dazu die Ästhetik sowie Funktiontüchtigkeit der einzelnen Teile zu verbessern;

Zur Lösung dieser Aufgabe schlägt die Erfindung vor an dem Kunststoffteil des Verbundprofils im, dem Metallteil zugekehrten, Bereich elastische Flanschen vorzusehen welche auf einen oder zwei entsprechende vom Metallteil abstehende Flanschen derart wirken, daß infolge einer gegenseitigen Querverschiebung der Profilteile eine wirkvolle elastische Rückstellung der Teile in eine zueinander parallele Lage erreicht wird. Außer dieser Rückstellwirkung üben diese elastischen Flanschen einen Druck gegen das Metallprofil aus wodurch erreicht wird, daß die Einhängflanschen, welche vom selben Kunststoffprofil abstehen und auf, vom Metallprofil seitlich abstehende, entsprechende Flansche wirken, immer mit einem gewissen Druck an diesen aufliegen. Diese Einhängflanschen sind auch bei zusammengesetztem Verbundprofil von außen zugänglich und ermöglichen ein einfaches Aushängen des Metallprofils wodurch die Möglichkeit des Austausches dieses Profils mit einem in anderer Farbe, mit anderen technischen oder ästhetischen Eigenschaften oder mit anderen Abmessungen, geboten wird; dadurch werden eine vereinfachte Lagerhaltung und kostengünstigere Reparaturarbeiten möglich. Die selben Einhängflanschen aus Kunststoff decken erfindungsgemäß gleichzeitig vollständig oder teilweise das Metallprofil im Bereich des Zwischenraumes zwischen Stockrahmen und Flügelrahmen ab. Die Erfindung sieht überdies vor, daß der am Metallprofil, im Bereich des oben erwähnten Zwischenraumes, vorgesehene Installationskanal für die Beschläge, ein Kunststoffkanal, bzw. ein mit Kunststoff ausgekleideter Kanal ist wobei die Einhängflanschen so bemessen sind, daß eine durchgehende Abdeckung des Metallprofils in diesem Bereich, mindestens bis zum Bereich des Anschlages der Innendichtung, erfolgt. Insbesondere an dem Verbundprofil, das für den Flügelrahmen bestimmt ist, ist vorgesehen, daß das Kunststoffprofil einen einstückig angeformten Flansch aufweist welcher jenen Bereich des Holzteiles abdeckt, der dem Zwischenraum zwischen Stockrahmen und Flügelrahmen zugekehrt ist um so diesen Bereich vor Kaltluft und Kondenswasserbildung zu schützen und die Schimmelbildung, Verfärbung und Verwitterung am Holz zu verhindern. Überdies bietet sich dieser Flansch für die Anbringung einer spesengünstig anextrudierten Dichtung oder eine, in eine eigene Rille nachträglich einführbare, Dichtung an.

Für die Anbringung von in Gehrung geschnittenen Glasleisten und somit um an den Ecken der aus erfindungsgemäßen Verbundprofilen zusammengesetzten Rahmen auf der Wohnseite für alle Holzteile eine durchgehende Gehrungsschnittlinie von 45° zu realisieren, schlägt die Erfindung vor die Glasleiste aus Holz mit einem Einhängeelement aus Kunststoff zu versehen, welches ein durchgehendes Profil sein kann oder aus, zueinander distanziert, in einen entsprechenden Sitz an der Leiste, eingesetzten Elementen bestehen kann. Dieses Einhängelement hat derartigen Querschnitt und derartige Form, daß die Anbringung der Glasleiste erfolgt indem diese, unter Anlage an der entsprechenden Fläche des Holzteiles des Verbundprofils, senkrecht gegen die Glasfläche gedrückt wird. Während dieses Andrückens begegnet der elastische Enhängflansch des an der Glasleiste eingesetzten Kunststoffprofils dem steifen Einrastflansch der vom Kunststoffteil des Verbundprofils absteht. Durch weiteres Andrücken wird der elastische Einrastflansch in einer ersten Fase durch die Schräge der Auflagefläche verformt und schnappt schließlich hinter den Vorsprung an dem steifen Einrastflansch, wobei die Glasleiste in dieser Position arretiert wird indem sie längs einer Seite an der Glasoberfläche aufliegt und längs einer zweiten Seite an der Fläche des Holzteiles des Verbundprofils aufliegt. Durch die oben erwähnte Montagerichtung der Glasleiste, senkrecht zur Glasfläche, ist es möglich diese mit einem Gehrungsschnitt zu versehen was ein ästhetisch angenehmes Erscheinungsbild ergibt.

In vorteilhafter Weise ist vorgesehen, daß auf die gleiche Weise wie die Glasleisten angebracht werden auch Fugendeckleisten, z.B. am Stockrahmen, angebracht werden können, natürlich kann die Abdeckung der Fugen auch mittels, über die Fuge vorstehendem Holzteil, erfolgen; auch in diesem letzteren Fall ist aber eine Fugenabdeckleiste welche in bereits für das Verbundprofil eines Flügelrahmens beschriebener Art mit einer anextrudierten Dichtung versehen sein kann, vorteilhaft.

In vorteilhafter Weise können die selben steifen Einrastflanschen welche vom Kunststoffteil abstehen, bzw. die Fuge zwischen diesem und dem Holzteil, für die Anbringung von Ausgleich-Leisten oder Plrofilen und/oder von Schutzprofilen (z.B. an Schwellen von Fenstertüren) dienen. Die Verbindung zwischen dem Holzteil und dem Kunststoffteil des Verbundprofils kann auf bekannte Art, mit oder ohne Einsatz von Klebern und/oder Schaumstoffen erfolgen.

Die Erfindung wird anschließend anhand einiger, in den beigelegten Zeichnungen schematisch dargestellter, Ausführungsformen erfindungsgemäßer Verbundprofile, näher erklärt, wobei die Darstellungen rein erklärenden, nicht begrenzenden, Zweck erfüllen. Die Fig.1 zeigt einen Querschnitt durch zwei erfindungsgemäße Verbundprofile wobei eines den Stockrahmen und das andere den Flügelrahmen in Schließposition bildet; der Holzteil des Verbundprofils, das den Stockrahmen bildet, wirkt auch als Fugenabdeckung und ist mit, mit anextrudierter Dichtung versehenem, Abdeckflansch ausgestattet.

Die Fig.2 zeigt einen Querschnitt durch zwei erfindungsgemäße Verbundprofile wobei eines den Stockrahmen bildet und der Holzteil durch die Anbringung einer Ausgleichleiste integriert ist während an der gegenüberliegenden Seite eine einfache (oder durch strichlierte Linie angedeutete, abgewinkelte) Fugenabdeckleiste angebracht ist.

Die Fig.3 zeigt einen Querschnitt durch das Detail der formschlüssigen Verbindung zwischen dem Metallprofil und dem U-förmigen Kunststoffprofil für die Installation der Beschläge wobei die Außenflächen des Randbereiches der Seitenwände dieses Kunststoffprofils nach außen divergierend abgewinkelt sind und die Grundfläche an, vom Metallprofil vorstehenden, Rippen aufliegt.

Die Fig.4 zeigt einen Querschnitt durch das Detail der formschlüssigen Verbindung zwischen dem Metallprofil und dem U-förmigen Kunststoffprofil für die Installation der Beschläge mit den Rändern der Seitenwände dieses Kunststoffprofils die an einer Seite die metallische Auflage, an der anderen Seite einen abstehenden metallischen Flansch, überdecken.

Die Fig.5 zeigt einen Querschnitt durch das Detail der formschlüssigen Verbindung zwischen Metallprofil und dem U-förmigen Kunststoffprofil für die Installation der Beschläge welches an den Rändern der Seitenwände von metallischen Flanschen festgehalten wird.

Die Fig.6 zeigt einen Querschnitt durch das Detail der formschlüssigen Verbindung zwischen dem Metallprofil und dem U-fötmigen Kunststoffprofil für die Installation der Beschläge welches beidseitig von Schwalbenschwanzpassungen festgehalten wird.

Die Fig.7 zeigt einen Querschnitt durch das Detail der formschlüssigen Verbindung zwischen dem Metallprofil und dem U-förmigen Kunststoffprofil für die Installation der Beschläge welches von Metallflanschen festgehalten wird wobei ein Seitenrand des Kunststoffprofils das Metallprofil bis zum Bereich der Anbringung von Dichtungen oder Zwischenstücken abdeckt. Die Fig.8 zeigt einen Querschnitt durch das Detail der formschlüssigen Verbindung zwischen dem Metallprofil und dem Kunststoffprofil für die Installation der Beschläge welches im Randbereich einer Seitenwand von einer im Querschnitt dreieckigen Rippe des Metallprofils, im Randbereich der anderen Seitenwand durch eine im Querschnitt rechteckige Paßnut, festgehalten wird.

Die Fig.9 zeigt einen Querschnitt durch den Metallteil eines Verbundprofils mit Unterbrechung der Kältebrücke zwischen Außenseite und Innenseite, mit U-förmigem Kunststoffprofil für die Installation der Beschläge welches auf das Metallprofil aufgeschoben ist und von zwei entgegengesetzt vom Metallprofil abstehenden Flanschen festgehalten wird; zwischen dem Scharnierband und dem vom Metallprofil abstehenden Flansch ist ein isolierendes Zwischenstück eingeführt welches gegebenenfalls einstückig mit dem Kunststoffprofil 9 sein kann.

Die Fig.10 zeigt den Querschnitt durch ein Verbundprofil mit Holzteil, mit U-förmigem Kunststoffprofil für die Installation der Beschläge welches durch die, zu diesem Profil konvergierenden, Flächen der anliegenden Metallflanschen festgehalten wird und wobei eine einseitige Verlängerung 23 das Metallprofil bis zum Zwischenstück L zwischen Holzteil C und Scharnierband H abdeckt.

Das erfindungsgemäße Verbundprofil besteht aus einem Metallteil A, einem Kunststoffteil B und einem Holzteil C. Der Kunststoffteil B besteht aus einem Profil welches, in Richtung Metallteil A, zwei elastische Einhängflanschen 5 aufweist die je einen Vorsprung mit schräger Einleitfläche 5b und eine ebene, zur Einführrichtung in einem Winkel von 90° liegende, Auflagefläche 5a aufweist um das Festklammern zwischen dem Metallteil A und dem Kunststoffteil B zu erreichen. Außer der besagten Einhängflanschen 5 stehen von der selben Seite des Kunststoffteiles B, in einem Bereich zwischen diesen, zwei Druck- und Rückstellflanschen 4 ab welche L-förmigen Querschnitt haben und zwar mit einer steifen Basis, mit einem Zwischenbereich 4b unter Biegevorspannung und einem Auflage-Endbereich 4a. Die Position des Endbereiches 4a bezüglich der Basis des Flansches 4 ist derart gewählt, daß das Metallprofil A an der Oberfläche 1c mit Druck beaufschlagt wird und zwar in Gegenrichtung zur Montagerichtung der Teile A und B.

Das Metallprofil A ist im Bereich der dem Kunststoffprofil B zugewandt ist mit Einrastflanschen versehen welche eine schräge Einleitfläche 3 und eine ebene Auflagefläche 3a aufweisen und an welchen sich mit den entsprechenden Flächen 5a die Einhängflanschen des Kunststoffprofils B festklammern. Die Einrastvorsprünge am Metallprofil A sind derart bemessen, daß eine Querrverschiebung X zwischen den beiden festgeklammerten Profilen möglich ist. Diese Verschiebung in Querrichtung X welche durch die unterschiedlichen Wärmeausdehnungskoeffizienten der verschiedenartigen Materialien des Verbundprofils und durch die Beaufschlagung mit unterschiedlichen Temperaturen an den Verbundprofilteilen hervorgerufen wird, wird durch die Wirkung 4c der Endbereiche 4a der vom Kunststoffprofil abstehenden Flanschen 4 kontrolliert welche in zusammengebauter Position der Teile A und B unter Biegevorspannung liegen und während der Querverschiebung X abwechselnd je nach Richtung zusätzlich belastet werden wodurch eine elastische Rückstellkraft aufgebaut wird welche dazu neigt die Teile A und B wieder in eine zueinander parallele Längslage zu bringen. Dazu liegen die Endbereiche 4a an einer geneigten oder gewölbten Fläche 1b, 2b eines oder zweier Flanschen 1, 2 auf welche in einem wesentlich mittigem Bereich vom Metallprofil A, gegen das Kunststoffprofil B abstehen; diese Flanschen 1, 2 weisen an ihrem freien Randbereich eine angewinkelte Einleitfläche und Anschlagflächen 1a, 2a für die Endbereiche 4a der elastischen Flanschen 4 aus Kunststoff auf. Während der Querverschiebung X wird einer der Endbereiche 4a der Flanschen, in Abhängigkeit der Verschiebungsrichtung X, zusätzlich auf Biegung belastet (elastisch geladen) weil er zwangsläufig der Ansteigung der Oberfläche 1b folgt; diese elastische Kraft welche der Querverschiebung X entgegenwirkt bewirkt in der Folge, sobald die Kräfte welche die Querverschiebung X verursacht haben nachlassen, die Tendenz zwischen den Teilen A und B wieder eine parallele Lage herzustellen.

Das Aushängen des Metallprofils A vom Kunststoffprofil B ist auf einfache Weise möglich indem die Einhängflanschen 5 des Kunststoffprofils in Richtung 5c ausgehängt werden; das Aushängen der Vorsprünge 1, 2 aus den elastischen Rückstellflanschen 4a erfolgt unter der mithelfenden Wirkung der Belastung 4c dieser elastischen Flanschen.

Um einen Zwischenraum I zwischen Stockrahmen und Flügelrahmen zu schaffen welcher vollständig, in Bezug auf den Metallteil B des Verbundprofils, thermisch isoliert ist, schließt der Einhängflansch 5 an einem der Längsränder eines U-förmigen Abdeckprofils 9 für den Installationskanal für die Beschläge an; dieses Profil 9 ist mit entsprechenden Rillen und/oder Flanschen 13, 14, 15, 16, 18, 19, 20, 21, 22, zwecks formschlüssiger Verbindung ausgestattet während der zweite Randbereich dieses Profils 9 den Auflagebereich für die Dichtung 8 bildet. Das Profil 9 kann selbst den Installationskanal zumindest teilweise bilden indem sein Querschnitt entsprechend bemessen ist um auftretenden Belastungen standzuhalten auch ohne sich an metallischen Seitenwänden abstützen zu können. An der dem Wohnraum zugekehrten Seite kann der Vorsprung des Holzteiles C am Flügelrahmen welcher den Bereich des Zwischenraumes I überdeckt an der, diesem Zwischenraum, zugekehrten Seite durch einen Flansch 7 welcher vom Kunststoffteil B absteht, abgedeckt sein. Dieser Abdeckflansch 7 eignet sich weiters für die Anbringung einer anextrudierten Dichtung 7a um so den dichten Verschluß des Zwischenraumes I in Zusammenwirkung mit der Innendichtung 8 zu erreichen. Der Abdeckflansch 7 kann erfindungsgemäß auch auf dem Stockprofil vorgesehen sein, auch in diesem Fall kann er mit einer anextrudierten Dichtung 7a versehen sein.

Am Kunststoffprofil B können, im Bereich gegen den Holzteil C, C1, für die Anbringung der Glasleisten D, der Fugenabdeckleisten E oder der Ausgleichleisten und/oder Schutzleisten C2, Einrastflanschen 6, vorgesehen sein. Sei es die Glasleisten D, als auch die Fugenabdeckleisten E, sind durch, zur Glasoberfläche F, senkrechtes Andrücken 10b, bzw. durch, zur Auflagefläche 11, paralleles Verschieben, anliegend am Holzteil C, C1, anbringbar. Wegen dieser Montagerichtung 10b ist es möglich Leisten D, E mit in Gehrung geschnittenen Enden zu montieren. Das Einhängeorgan 10 aus Kunststoff das in die Leisten D, E eingesetzt ist, kann ein durchgehendes Profil sein oder kann durch, zueinander in Abständen an den Leisten eingesetzten, Profilstücken gebildet sein. Der Querschnitt des Einhängeorgans 10 besteht aus einem Verankerungsteil 10c welcher in eine Nut an der Leiste eingesetzt ist und aus einem elastisch verformbaren Teil 10a mit schrägen Einlaufflächen und einer Einhängfläche welche hinter einen entsprechenden Vorsprung am, vom Kunststoffprofil abstehenden, Einrastflansch 6, schnappt. Vorteilhaft ist der Verankerungsteil 10c, bezüglich der Auflagefläche 11 der Leiste am Holzteil C, C1, angewinkelt (ca. 45°) wodurch eventuell der Einsatz von Klebern vermieden werden kann. Um die thermische Isolation des Metallteiles A gegenüber der Glasscheibe F zu verbessern schlägt die Erfindung vor, ein Kunststoffelement G, zwischen Profil und Glasscheibenrand, vorzusehen.

Der Kunststoffteil B kann gegen den Holzteil C, C1 des Verbundprofils bekannte Verankerungselemente, Verklebungselemente oder Befestigungselemente aufweisen.

Das U-förmige Kunststoffprofil 9, welches den Installationskanal für die Beschläge H, K bildet oder einen solchen auskleidet, verhindert den metallischen Kontakt zwischen dem abstehenden Flansch 13 des Metallprofils A (Fig.9) und dem Scharnierband H; dazu kann ein, eventuell mit dem Profil 9 einstückiges, Zwischenstück L vorgesehen sein. Um die Befestigung des Profils 9 am Metallprofil A zu erreichen, können angewinkelte Seitenwände 24 vorgesehen sein so, daß eine Schwalbenschwanznut entsteht; um das Metallprofil auch im, an das Profil 9 anliegenden Bereich abzudecken, kann einer der Ränder dieses Profils 9 einen Flansch 23 (Fig.10) aufweisen, der beispielsweise am Zwischenstück L anliegt das zwischen dem Scharnierband H und dem Holzteil C eines Verbundprofils eingelegt ist.

Das Festhalten des U-förmigen Profils 9 am Metallprofil A kann über seitliche Schwalbenschwanzverbindungen 14, 21, 22 erfolgen, wobei die Nut am Profil 9 oder an der entsprechenden Wand des Metallprofils A vorgesehen sein kann; das gleiche gilt für Verbindungen 16 welche an jener Außenseite des Profils 9, welche dem Kanalboden entspricht, vorgesehen sind (Fig.4). Was die Seitenwände des Profils 9 betrifft, können diese vollständig oder nur teilweise an entsprechenden Flanschen des Metallprofils A anliegen oder können diese frei über die Metallflansche hinausragen 17; die Randbereiche der Seitenwände des Profils 9 können eventuell, in Bezug auf die Metallflansche, konvergierend geneigt verlaufen (Fig.5; -20) oder divergierend geneigt verlaufen (Fig.3; -5); diese Anordnung kann auch vorteilhaft sein um ein durchgehendes Anliegen an eine entsprechende Fläche des Metallprofils A zu erreichen (Fig.7; -23) oder an einen Teil eines Kunststoffprofils um eine vollständige Abdeckung des Metallprofils, auch bei gegenseitiger Versohiebung der Verbundprofilteile, zu erreichen. Insbesondere um eine durchgehende Abdeckung durch das U-förmige Profil 9 und die angrenzenden Teile des Kunststoffprofils B, z.B. an Verbundprofilen, zu erreichen, ist es möglich längs der Ränder der Seitenwände formschlüssige Verbindungen (Nut-Feder) vorzusehen; diese Lösung kann vorteilhaft im Falle von Verbundprofilen zwischen Metallteil A und Holzteil C sein.

Das U-förmige Profil 9 kann, längs einer seiner Längsränder auch geeigneten Querschnitt aufweisen um einen Bereich für die Auflage einer Dichtung zu schaffen, bzw. um eine anextrudierte Dichtung vorzusehen oder um eine Dichtung in eine dafür vorgesehene Rille einziehen zu können. Die Erfindung schließt nicht eine Verankerung des U-förmigen Profils 9 am Metallteil A durch Einsatz von Schaumstoffen und/oder Klebern aus; weiters kann das Profil 9 aus zwei oder mehreren symmetrischen oder asymmetrischen Teilen zusammengesetzt sein, oder das Profil 9 kann vollständig oder zum Teil einstückig mit einem der nichtmetallischen Teile eines Verbundprofils sein.

## Patentansprüche

1. Verbundprofil für die Herstellung von Fenster- und Türrahmen das aus einem Metallprofil (A), einem Kunststoffprofil (B) und einem Holzprofil (C) zusammengesetzt ist, wobei zwischen Metallprofil (A) und Kunststoffprofil (B) eine Verankerung vorgesehen ist welche, bei Übersteigung einer gewissen Belastung zwischen diesen beiden Teilen, hervorgerufen z.B. durch unterschiedliche Wärmeausdehnung, ein Gleiten in Profillängsrichtung und in Querrichtung ermöglicht, dadurch gekennzeichnet, daß die vom Kunststoffprofil (B) abstehenden Einhängeflanschen (5) samt ihren Endbereichen (5d) teilweise das Metallprofil (A) abdecken und, zwecks nachträglichem Aushängen (5c), von außen zugänglich sind, daß im Bereich zwischen diesen Einhängeelementen am selben Kunststoffprofil (B) zwei gegengerichtete Rückstellflanschen (4, 4b, 4a), zwecks Rückführung der Verbundprofilteile (A, B), infolge einer Querverschiebung (X), welche während der Montagefase derart verformt werden, daß sie gegen eine ebene oder angewinkelte Fläche (1c) des Metallprofils (A) drücken (4c) und zwar in Gegenrichtung zur Montagerichtung, daß von dieser Auflagefläche (1c) das Metallprofils, gegen das Kunststoffprofil (B), ein Flansch (1) oder zwei Flanschen (2) abstehen welche, den elastischen Endbereichen (4a) der Rückstellflansche entsprechend, mit einer gewölbten oder angewinkelten Fläche (2b, 1b) versehen sind die eventuell durch einen Anschlag (2a, 1a) begrenzt wird und daß der bekannte, normgerechte Installationskanal für die üblichen Beschläge von einem Kunststoffprofil (9) ausgekleidet oder gebildet wird.

2. Verbundprofil gemäß Anspruch 1, dadurch gekennzeichnet, daß der bekannte, normgerechte Installationskanal für die üblichen Beschläge mindestens an den Innenseiten durch ein U-förmiges Kunststoffprofil (9) abgedeckt oder mindestens teilweise durch dieses Profil gebildet wird, wobei die Kanalinnenseite normgerecht ausgeführt ist während die Außenseiten und die Randbereiche der Seitenwände des U-förmigen Profils (9) für die Verankerung oder Befestigung am Metallprofil (A) genutzt werden.

3. Verbundprofil gemäß Anspruch 1, dadurch gekennzeichnet, daß der freie Endbereich (5d) des Einhängflansches (5) am Randbereich der einen Seitenwand des U-förmigen Kunststoffprofils (9) der den bekannten, normgerechten Installationskanal bildet oder abdeckt, anliegt während die bekannte Außendichtung (8) am Randbereich der zweiten Seitenwand dieses U-förmigen Kunststoffprofils (9) anliegt.

4. Verbundprofil gemäß Anspruch 1, dadurch gekennzeichnet, daß das Kunststoffprofil (B) im Bereich der dem Holzteil (C, C1) des Verbundprofils zugewandt ist, einen Abdeckflansch (7) aufweist welcher den Holzbereich abdeckt der dem Zwischenraum (I) zwischen Flügel- und Stockprofil oder der Mauer (M), in welcher das Fenster oder die Tür eingesetzt ist, zugekehrt ist und daß an diesem Abdeckflansch (7) eine anextrudierte Dichtung (7a) oder ein Dichtungssitz vorgesehen sein kann.

5. Verbundprofil gemäß Anspruch 1, dadurch gekennzeichnet, daß vom Kunststoffprofil (B), gegen den Holzteil (C, C1), gegen die Richtung der entsprechenden Einhängeflanschen (5) für die Verankerung, zwischen Metallteil (A) und Kunststoffteil (B), ein Einrastflansch (6), zwecks Anbringung von Glasleisten (D), von Fugenabdeckleisten (E) oder von Ausgleichsleisten und/oder Schutzleisten (C2), absteht.

6. Verbundprofil gemäß Anspruch 5, dadurch gekennzeichnet, daß die Glasleisten (D) und die Fugenabdeckleisten (E) aus Holz sein können und über ein Einhängeelement (10) mit Einschnapporgan für den entsprechenden Einrastflansch (6) verfügen wobei dieser vom Kunststoffprofil (B) absteht und die Montagerichtung (10b) senkrecht zur Glasoberfläche (F) ist, bzw. parallel zur Auflagefläche (11) der Leiste (D, E) an dem Holzteil (C,C1) des Vebundprofils ist.

## Claims

1. Composite profile for the manufacturing of window and door frames consisting of a metal profile (A), a plastic profile (B) and a wooden profile (C) envisaging an anchor mechanism between metal profile (A) and plastic profile (B) which, in the case of an excess load between these two parts caused for instance by differing thermal expansion, will allow for transversal as well as longitudinal gliding movement in the direction of the profile, and which is characterized by the fact that the hook-in flanges (5) projecting from the plastic profile (B) inclusive of their terminal regions (5d) partially cover the metal profile (A) and are accessible from the outside for the purpose of subsequent detachment (5c); further characterized in that between these two hook-in elements said plastic profile (B) is equipped with two opposing return flanges (4, 4b, 4a) which allow for the composite profile parts (A, B) to be restored subsequent to a transversal shift (X) and which during the assembling stage are deformed so as to be pressed (4c) against a level or angled surface (1c) of the metal profile (A) and precisely in the direction opposite to that of assembly; further characterized in that from this contact surface (1c) of the metal profile one flange (1) or two flanges (2) project towards the plastic profile (B), these flanges being provided with a curved or angled surface (2b, 1b) corresponding to the resilient terminal regions (4a) of the return flanges and possibly with a limit stop (2a, 1a); further characterized by the fact that the known, standard installation groove for conventional mountings is lined by or consisting of a plastic profile (9).

2. Composite profile according to Claim 1,
characterized in that the known, standard installation groove for conventional mountings is at least internally covered by a U-shaped plastic profile (9) or at least partially consisting of said profile, the inside of the groove being executed according to standard whereas the outside and the edge regions of the sides of the U-shaped profile (9) are utilized for the anchoring or fixing onto the metal profile (A).

3. Composite profile according to Claim 1,
characterized in that the free terminal region (5d) of the hook-in flange (5) abuts on the edge region of one side of the U-shaped plastic profile (9) which forms or covers the known, standard installation groove, whereas the known external weather stripping (8) abuts on the edge region of the second side of this U-shaped plastic profile (9).

4. Composite profile according to Claim 1,
characterized in that the plastic profile (B), in the area facing the wooden part (C, C1) of the composite profile, is equipped with a covering flange (7) covering the wooden area facing the stretch (I) between the wing profile and the frame profile or the wall (M) into which the window or door is set, and further characterized in that this covering flange (7) may be provided with an extruded packing strip (7a) or envisage a sealing groove.

5. Composite profile according to Claim 1,
characterized by the fact that a snap-in flange (6) projects from the plastic profile (B) toward the wooden part (C, C1) in the direction opposite to that of the corresponding hook-in flanges (5) connecting the metal part (A) with the plastic part (B), for the purpose of mounting glass strips (D), joint masking strips (E) or compensating strips and/or protection strips (C2).

6. Composite profile according to Claim 5,
characterized in that the glass strips (D) and the joint masking strips (E) may be made of wood and provided with a hook-in element (10) with snap-in device to accommodate the corresponding snap-in flange (6) protruding from the plastic profile (B), the direction of assembly (10b) being perpendicular to the glass sheet's surface (F) or parallel to the strip (D, E) supporting surface (11) on the wooden part (C, C1) of the composite profile.

## Revendications

1. Profilé composite pour la fabrication de châssis de fenêtres et de portes, formé d'un profilé métallique (A), d'un profilé en matière plastique (B) et d'un profilé en bois (C). Un ancrage est prévu entre le profilé métallique (A) et le profilé en matière plastique (B), qui, en cas de dépassement d'une sollicitation donnée entre ces deux parties, provoqué entre autres par une différence de dilatation thermique, permet un glissement dans le sens de la longueur et dans le sens transversal; il est caractérisé par le fait que les brides d'attache (5) faisant saillie sur le profilé en plastique (B) et leurs parties terminales (5d) recouvrent partiellement le profilé métallique (A) et sont accessibles de l'extérieur en vue d'un déboîtement ultérieur (5c). Dans la zone située entre les éléments d'attache du profilé en plastique (B), deux brides opposées (4, 4b, 4a) permettent le retour des profilés composites (A, B) suite à un déplacement transversal (X); lors de la phase de montage, ils sont déformés de façon à exercer une pression (4c) sur une surface plane ou inclinée (1c) du profilé métallique (A) dans le sens opposé du sens de montage; sur la surface d'appui (1c) du profilé métallique, une bride (1) ou deux brides (2) font saillie vers le profilé en plastique (B); elles ont une surface courbe ou inclinée (2b, 1b) au niveau des parties terminales élastiques (4a) de la bride de retour, et sont éventuellement arrêtées par un taquet (2a, 1a); la gorge d'installation connue et normalisée des ferrures usuelles est recouverte ou formée d'un profilé en plastique (9).

2. Le profilé composite décrit à la revendication 1 est caractérisé par le fait que la gorge d'installation connue et normalisée des ferrures usuelles est recouverte ou au moins partiellement formée dans sa partie interne d'un profilé en plastique (9) en U, l'intérieur de la gorge étant réalisée conformément aux normes, tandis que la partie externe et les bords des parois latérales du profilé en U (9) sont utilisées pour son ancrage ou sa fixation au profilé métallique (A).

3. Le profilé composite décrit à la revendication 1 est caractérisé par le fait que la partie terminale libre (5d) de la bride d'attache (5) est située au bord d'une des parois latérales du profilé en plastique en U (9) qui forme ou recouvre la gorge d'installation connue et normalisée, tandis que le joint externe d'étanchéité connu (8) touche le bord de la deuxième paroi latérale de ce profilé en plastique en U (9).

4. Le profilé composite décrit à la revendication 1 est caractérisé par le fait que le profilé en plastique (B) est orienté vers la partie en bois (C, C1) du profilé composite, qu'il présente une bride de recouvrement (7) qui couvre la partie en bois, laquelle est orientée vers la partie (I) située entre le battant et le châssis ou le mur (M) où est aménagée la fenêtre ou la porte; la bride de recouvrement (7) peut prévoir un joint d'étanchéité extrudé (7a) ou le logement du joint.

5. Le profilé composite décrit à la revendication 1 est caractérisé par le fait qu'une bride à emboîtement (6) fait saillie du profilé en plastique (B) en direction de la partie en bois (C, C1) à la hauteur des brides d'attache correspondantes (5) servant à l'ancrage; entre la partie métallique (A) et la partie en plastique (B); elle permet la pose des baguettes de la fenêtre, des baguettes de recouvrement des jointures (E), ou des baguettes de rattrapage et/ou des baguettes de protection (C2).

6. Le profilé composite décrit à la revendication 5 est caractérisé par le fait que les baguettes des fenêtres (D) et les baguettes de recouvrement des jointures (E) peuvent être en bois et prévoir un élément (10) pour fixer la bride à emboîtement (6); celle-ci fait saillie sur le profilé en plastique (B) et elle est montée (10b) verticalement par rapport à la vitre (F), soit parallèlement à la surface d'appui (11) de la baguette (D, E), sur la partie en bois (C, C1) du profilé composite.
